# EUROPÄISCHE PATENTSCHRIFT

(11) **EP 2 450 875 B1**
(45) Veröffentlichungstag und Bekanntmachung des Hinweises auf die Patenterteilung: **08.01.2014**
(21) Anmeldenummer: 10189818.7
(22) Anmeldetag: 03.11.2010
(51) Int. Cl.: G10D 9/02

(54) **Doppelrohrblatt für Blasinstrumente**
Double reed for wind instruments
Anche double pour instruments à vent

(43) Veröffentlichungstag der Anmeldung: 09.05.2012
(73) Patentinhaber: Firma Carbon Reed, Inh. Helga Haben, 66687 Wadern (DE)
(72) Erfinder: Haben, Josef, 66687 Wadern (DE)
(74) Vertreter: Schaafhausen, Ludwig R.

(56) Entgegenhaltungen:
- EP-A1- 0 957 469
- US-A- 2 374 579
- US-A- 2 388 822
- US-A- 3 905 268
- US-A- 4 014 241

## Beschreibung

Die Erfindung betrifft ein Doppelrohrblatt für Blasinstrumente, bestehend aus zwei im Wesentlichen gleichen Rohrblattzungen aus Kunststoff, die entlang ihrer Längsränder miteinander verbindbar sind, wobei die beiden Rohrblattzungen jeweils aus einem instrumentenseitigen Befestigungsabschnitt und einem daran angrenzenden Blattabschnitt bestehen, wobei die Rohrblattzungen im Bereich des Befestigungsabschnittes eine im Wesentlichen halbrunde Form aufweisen, und wobei im Bereich des Blattabschnittes die Oberseiten der Rohrblattzungen im Querschnitt leicht nach außen gewölbt sind und die Rohrblattzungen an ihrem freien Ende zwischen sich einen schmalen, gewölbten Luftspalt frei lassen, und wobei die Rohrblattzungen Versteifungselemente aus Kunststoff aufweisen, die sich im Wesentlichen über die gesamte Länge des Blattabschnittes erstrecken, sowie die Verwendung eines derartigen Doppelrohrblattes.

Zahlreiche Blasinstrumente verwenden zur Tonerzeugung Mundstücke mit als Rohrblätter ausgebildeten Zungen, die von einem Luftstrom zum Schwingen gebracht werden. Dabei unterscheidet man zwischen Einfach- und Doppelrohrblättern. Einfachrohrblätter werden insbesondere bei Mundstücken von Klarinetten und Saxophonen verwendet, wohingegen Holzblasinstrumente wie Oboen und Fagotte, aber auch Dudelsäcke, Doppelrohrblätter verwenden.

An die Qualität der Rohrblätter werden hohe Anforderungen gestellt. Aufgrund ihrer klanglichen Eigenschaften werden die Rohrblätter bisher in einem aufwändigen manuellen Fertigungsprozess überwiegend aus Naturmaterial (Schilfrohr) hergestellt. Naturrohrblätter haben jedoch den Nachteil, dass sich ihre Funktion durch den Gebrauch, die Luftfeuchtigkeit und die Temperatur verändert. Außerdem müssen derartige Rohrblätter eingespielt werden, um sie an das gewünschte Schwingungsverhalten anzupassen. Da das Material altert, ist die Lebensdauer der Rohrblätter aus Naturmaterial zudem begrenzt.

Daher sind in der DE 25 21 472 B2 bereits Zungen oder Blätter zur Verwendung bei musikalischen Blasinstrumenten wie Oboen und Fagotte beschrieben, bei denen die aus natürlichem Rohrmaterial bestehenden Zungen durch solche aus Kunststoff ersetzt werden. Da der Aufbau und die Herstellungsweise solcher Kunststoffrohrblätter der Bauweise von Naturrohrblättern gleicht, ergeben sich jedoch Nachteile aufgrund der physikalischen Eigenschaften der verwendeten Kunststoffe.

Die Dokumente US 2,388,822 A1 und US 2,374,579 A1 offenbaren eine Ausführung von Doppelrohrblättern aus Kunststoff, wobei eine Außenhülse die zwei Blattzungen zusammenhält, und zusätzlich für eine gute Abdichtung des Doppelrohrblattes mit der Innenhülse sorgt.

Bisher werden bei der Herstellung von Doppelrohrblättern die beiden Rohrblattzungen um eine Metallhülse gelegt und mittels einer außen liegenden Fadenwicklung an dieser befestigt. Durch das Einbinden, d.h. das Aufbringen des Fadens und die dadurch entstehende Spannung wird der Schilf derart umgeformt, dass er sich um die Metallhülse herumschmiegt. Die dabei auf die Rohrblattzungen einwirkende Spannung hat Einfluss auf das Schwingungsverhalten des den Ton erzeugenden Blattabschnittes der Rohrblattzungen. Damit die Rohrblattzungen frei schwingen können, muss beim Einbinden der Faden in einem genau definierten Abstand zum Hülsenrand abschließen. Weicht das Ende der Fadenwicklung auch nur geringfügig von einer optimalen Position zum Hülsenrand ab, ergeben sich Probleme mit Klang, Intonation und Spieldruck des Rohrblatts.

Die Spannung des Fadens in Verbindung mit der optimalen Position zum Hülsenrand bewirkt eine Deformation des unter der Wicklung liegenden Zungenmaterials und erzeugt einen Spannungsverlauf, der bis in die Rohrblattspitze wirkt und die Funktionsweise des Doppelrohrblatts entscheidend beeinflusst.

Auch bei der Einbindung eines Kunststoffdoppelrohrblattes findet aufgrund der Fadenspannung eine Umformung / Verdrängung des Kunststoffes statt. Da sich Kunststoff im Vergleich zum Schilfmaterial jedoch abweichend verhält, entstehen bei dieser Verbindungsweise neue, zusätzliche Probleme. Auch bei Kunststoffzungen muss ein genau definierter Abstand zur Hülse eingehalten werden, um keine Klangbeeinträchtigungen zu bekommen.

Aufgabe der vorliegenden Erfindung ist es daher, ein Doppelrohrblatt für Blasinstrumente der eingangs genannten Art zu schaffen, das die Vorteile der aus Naturmaterial hergestellten Doppelrohrblätter hinsichtlich ihrer klanglichen Eigenschaften und die Vorteile der synthetischen Doppelrohrblätter hinsichtlich ihrer Unempfindlichkeit gegen mechanische Belastungen vereint und gleichzeitig eine einfache, sichere und reproduzierbare Herstellung ermöglicht.

Diese Aufgabe wird erfindungsgemäß dadurch gelöst, dass im Übergangsbereich zwischen dem Befestigungsabschnitt und dem Blattabschnitt auf der Oberseite der Rohrblattzungen ein Absatz ausgebildet ist, der einen Anschlag für eine von dem instrumentenseitigen Ende der Rohrblattzungen auf die aufeinandergelegten Rohrblattzungen aufschiebbare Hülse bildet, die in ihrer Form an die beiden aufeinanderliegenden Rohblattzungen angepasst ist, und dass die beiden Rohrblattzungen im Bereich der Befestigungsabschnitte durch die von außen aufgebrachte Hülse formschlüssig miteinander verbunden sind. Der Absatz definiert dabei einen Anschlag, bis zu dem die Hülse über die Kunststoffrohrblätter geschoben und dort befestigt wird. Damit wird eine eindeutige Reproduzierbarkeit des Schwingungsverhaltens der Rohrblattzungen erreicht. Die erfindungsgemäße Ausbildung und Anordnung der Hülse ermöglicht es, die Kunststoffrohrblattzungen großflächig zusammenzuhalten und zu stabilisieren. Außerdem erzeugt die Hülse einen definierten Druck auf die in Längsrichtung leicht gewölbten Kunststoffrohrblattzungen, der die Seitenränder der aneinander anliegenden Rohrblattzungen verschließt und abdichtet.

Dadurch, dass die Rohrblattzungen ausschließlich durch die außenliegende Hülse zusammengefügt werden, wird die bekannte Verbindung zwischen den Rohrblattzungen und dem Musikinstrument in Form einer innenliegenden Hülse erfindungsgemäß durch eine ausschließlich durch die Formgebung der Rohrblattzungen beeinflusste Luftführung ersetzt.

Gemäß einer Ausgestaltung der Erfindung sind die im Bereich des Blattabschnittes vorgesehenen Versteifungselemente als in Längsrichtung der Rohrblattzungen verlaufende Verstärkungsrippen ausgebildet. Diese Verstärkungsrippen werden dabei vorteilhafterweise von (Kohlefaser-) Stäben bzw. Federn gebildet, die in Längsrichtung in dem Grundwerkstoff des Rohrblattes eingebettet sind. Durch den von der außen liegenden Hülse erzeugten Druck entsteht, übertragen durch die in die Verstärkungsrippen eingebetteten Stäbe bzw. Federn, eine definierte Vorspannung im gesamten Blattabschnitt, die das Schwingungsverhalten der Rohrblattzungen beeinflusst.

Damit die Kunststoffrohrblattzungen bei Herstellung und Verwendung nicht deformiert werden und um eine Reproduzierbarkeit der Verbindung zu gewährleisten, soll die Hülse erfindungsgemäß aus einem formstabilen Material, insbesondere einem metallischen Werkstoff bestehen.

Um eine sichere Verbindung der Hülse mit den beiden Rohrblattzungen zu gewährleisten, wird die Hülse vorzugsweise mit den Rohrblattzungen verklebt.

Die luftdichte Abdichtung zwischen den Rohrblattzungenhälften lässt sich erfindungsgemäß dadurch verbessern, dass sie in Längsrichtung eine ganz minimale Wölbung aufweisen.

Die Verbindung zwischen dem Doppelrohrblatt und dem Blasinstrument wird in Anlehnung an die bisher übliche Befestigungsart dadurch hergestellt, dass am unteren Ende des Doppelrohrblattes eine den unteren Abschnitt der Hülse und/oder des nach unten vorstehenden Befestigungsabschnittes der Rohrblattzungen übergreifende Fadenwicklung oder ein Kork angebracht sind.

Eine besondere Verwendung findet das erfindungsgemäße Doppelrohrblatt als Dudelsack-Doppelrohrblatt, insbesondere für die Spielpfeife der schottischen Great Highland Bagpipes.

Die Erfindung wird nachfolgend anhand eines Ausführungsbeispiels näher erläutert, das in der Zeichnung dargestellt ist. Dabei bilden alle beschriebenen und/oder bildlich dargestellten Merkmale für sich oder in beliebiger Kombination den Gegenstand der Erfindung, unabhängig von Ihrer Zusammenfassung in den Ansprüchen oder deren Rückbezügen.

Es zeigen:
- Fig.1: in schematischer und teilweise geschnittener Darstellung eine Draufsicht auf ein erfindungsgemäßes Doppelrohrblatt,
- Fig. 2: eine Schnittansicht entlang der Linie A-A in Fig. 1,
- Fig. 3: eine Schnittansicht entlang der Linie B-B in Fig. 1 und
- Fig.4: eine Draufsicht auf das Doppelrohrblatt gemäß Fig. 1 mit einer Fadenwicklung für das Einsetzen des Doppelrohrblattes in ein Musikinstrument und
- Fig. 5: in einer schematischen Seitenansicht eine Rohrblattzunge mit einem einen Anschlag für eine nicht dargestellte Hülse bildenden Absatz.

Das in Fig. 1 dargestellte Doppelrohrblatt 1 besteht aus zwei gleichen, aufeinandergelegten Rohrblattzungen 2, 3 aus einem Kunststoffverbundmaterial. Die Form und Größe des Doppelrohrblattes entspricht weitgehend der Form und Größe der herkömmlichen Doppelrohrblätter aus Naturmaterial, insbesondere aus Schilfrohr. In dem Kunststoffmaterial sind in Längsrichtung der Rohrblattzungen Kohlefaser-Stäbe 4 eingelegt, die, wie aus Fig. 2 zu ersehen ist, auf der Oberfläche der Rohrblattzungen 2, 3 als Stege ausgebildet sind. Diese verstärken die Rohrblattzungen. Damit bewirken sie ein höheres Biegemoment der Rohrblattzungen 2, 3 in Längsrichtung. Gleichzeitig beeinflussen sie deren Schwingungsverhalten.

Die beiden Rohrblattzungen 2 und 3 werden durch eine Metallhülse 5 verbunden und stabilisiert. Die Hülse 5 wird vom instrumentenseitigen Ende 6 des Doppelrohrblattes 1 auf die beiden aufeinandergelegten Rohrblattzungen geschoben und kommt an einem auf der Oberseite der Rohrblattzungen 2 und 3 als Anschlag ausgebildeten Absatz 7 zur Anlage. Der Absatz 7 ist im Übergangsbereich zwischen dem Befestigungsabschnitt 8 und dem schwingenden Blattabschnitt 9 der Rohrblattzungen angeordnet. Durch die genaue Passform der Hülse 5 ergibt sich ein definierter Druck auf die Rohrblattzungen 2, 3. Dadurch werden die Seitenränder 10 der aufeinanderliegenden Rohrblattzungen 2 und 3 sicher verschlossen und abgedichtet.

Wie aus Fig. 2 zu ersehen ist, sind die Oberseiten der Rohrblattzungen 2 und 3 im Bereich des Blattabschnittes 9 im Querschnitt leicht nach außen gewölbt, so dass die Rohrblattzungen an ihrem freien Ende 11 zwischen sich einen schmalen, gewölbten Luftspalt 12 frei lassen. Außerdem weisen die Rohrblattzungen 2, 3 in Längsrichtung verlaufende Verstärkungsrippen 13 auf, in denen die Kohlefaser-Stäbe bzw. Federn 4 eingelassen sind.

Fig. 3 zeigt, dass die Rohrblattzungen 2, 3 im Bereich des Befestigungsabschnittes 8 eine im Wesentlichen halbrunde Form aufweisen. Die die Rohrblattzungen 2, 3 im Befestigungsabschnitt 8 außen umgreifende Metallhülse 5 ist in ihrer Form genau auf die beiden Rohrblattzungen 2 und 3 angepasst und stabilisiert die aufeinandergelegten Rohrblattzungen. Zur sicheren Befestigung der Hülse 5 an dem Doppelrohrblatt 1 ist diese durch Verkleben fest mit den Rohrblattzungen 2, 3 verbunden.

Am unteren Ende des Befestigungsabschnittes 8 ist eine traditionelle Fadenwicklung 14 vorgesehen, die das Einsetzen und Justieren des Doppelrohrblattes 1 in ein nicht dargestelltes Musikinstrument ermöglicht.

Die Form der Rohrblattzungen 2 und 3 ist der Form der bisher verwendeten Rohrblattzungen aus Naturmaterial mit der zwischen den Rohrblattzungen angeordneten Hülse nachgebildet. Diese unterscheiden sich je nach Musikinstrument. So lassen sich die Doppelrohrblätter nicht nur für Oboen und Fagotte, sondern auch als Dudelsack-Doppelrohrblatt verwenden, insbesondere für die Spielpfeife der schottischen Great Highland Bagpipes. Die Luftführung wird auch in diesem Fall durch die Formgestaltung des Doppelrohrblattes 1 bestimmt. Die optisch markante außenliegende Metallhülse 5 verbindet und stabilisiert die aufeinandergelegten Rohrblattzungen formschlüssig.

### Bezugszeichenliste:

- 1: Doppelrohrblatt
- 2: Rohrblattzunge
- 3: Rohrblattzunge
- 4: (Kohlefaser-)Stäbe (Federn)
- 5: (Metall-)Hülse
- 6: Instrumentenseitiges Ende des Doppelrohrblattes
- 7: Absatz
- 8: Befestigungsabschnitt
- 9: Blattabschnitt
- 10: Seitenränder
- 11: Freies Ende des Blattabschnittes
- 12: Luftspalt
- 13: Verstärkungsrippen
- 14: Fadenwicklung

## Patentansprüche

1. Doppelrohrblatt für Blasinstrumente, bestehend aus zwei im Wesentlichen gleichen Rohrblattzungen (2, 3) aus Kunststoff, die entlang ihrer Längsränder (10) miteinander verbunden sind, wobei die beiden Rohrblattzungen (2, 3) jeweils aus einem instrumentenseitigen Befestigungsabschnitt (8) und einem daran angrenzenden Blattabschnitt (9) bestehen, wobei die Rohrblattzungen im Bereich des Befestigungsabschnittes (8) eine im Wesentlichen halbrunde Form aufweisen, und wobei im Bereich des Blattabschnittes die Oberseiten der Rohrblattzungen im Querschnitt leicht nach außen gewölbt sind und die Rohrblattzungen an ihrem freien Ende (11) zwischen sich einen schmalen, gewölbten Luftspalt (12) frei lassen, und wobei die Rohrblattzungen Versteifungselemente aus Kunststoff aufweisen, die sich im Wesentlichen über die gesamte Länge des Blattabschnittes erstrecken, **dadurch gekennzeichnet, dass** im Übergangsbereich zwischen dem Befestigungsabschnitt (8) und dem Blattabschnitt (9) auf der Oberseite der Rohrblattzungen (2, 3) ein Absatz (7) ausgebildet ist, der einen Anschlag für eine von dem instrumentenseitigen Ende (6) der Rohrblattzungen auf die aufeinandergelegten Rohrblattzungen aufschiebbare Hülse (5) bildet, die in ihrer Form an die Form der beiden aufeinanderliegenden Rohrblattzungen (2, 3) angepasst ist, und dass die beiden Rohrblattzungen (2, 3) im Bereich der Befestigungsabschnitte (8) durch die von außen aufgebrachte Hülse (5) formschlüssig miteinander verbunden sind.

2. Doppelrohrblatt nach Anspruch 1, **dadurch gekennzeichnet, dass** die Luftführung in dem Doppelrohrblatt ausschließlich durch die Formgebung der Rohrblattzungen (2, 3) beeinflusst wird.

3. Doppelrohrblatt nach einem der Ansprüche 1 bis 2, **dadurch gekennzeichnet, dass** die im Bereich des Blattabschnittes (9) vorgesehenen Versteifungselemente als in Längsrichtung der Rohrblattzungen (2, 3) verlaufende Verstärkungsrippen (13) ausgebildet sind.

4. Doppelrohrblatt nach Anspruch 3, **dadurch gekennzeichnet, dass** die in Längsrichtung verlaufenden Verstärkungsrippen (13) auf der Außenseite der Rohrblattzungen (2, 3) angeordnet sind.

5. Doppelrohrblatt nach Anspruch 3 oder 4, **dadurch gekennzeichnet, dass** die Verstärkungsrippen (13) von (Kohlefaser-)Stäben bzw. Federn (4) gebildet werden, die in Längsrichtung in dem Grundwerkstoff der Rohrblattzungen (2, 3) eingebettet sind.

6. Doppelrohrblatt nach einem der Ansprüche 1 oder 2, **dadurch gekennzeichnet, dass** die Hülse (5) aus einem formstabilen Material, insbesondere einem metallischen Werkstoff besteht.

7. Doppelrohrblatt nach einem der Ansprüche 1 oder 6, **dadurch gekennzeichnet, dass** die Hülse (5) mit den Rohrblattzungen (2, 3) insbesondere durch Verkleben fest verbunden ist.

8. Doppelrohrblatt nach einem der vorhergehenden Ansprüche, **dadurch gekennzeichnet, dass** die Rohrblattzungen (2, 3) in Längsrichtung eine Wölbung aufweisen.

9. Doppelrohrblatt nach einem der vorhergehenden Ansprüche, **dadurch gekennzeichnet, dass** am unteren Ende des Doppelrohrblattes (1) eine den unteren Abschnitt der Hülse und/oder des nach unten vorstehenden Befestigungsabschnittes (8) der Rohrblattzungen (2, 3) übergreifende Fadenwicklung oder ein Kork angebracht sind.

## Claims

1. A double reed for wind instruments, consisting of two reed tongues (2, 3) made of plastics material, which are substantially the same and which are connected together along the longitudinal edges thereof (10), the two reed tongues (2, 3) in each case consisting of a fastening portion (8) on the instrument side and a blade portion (9) adjacent thereto, the reed tongues in the region of the fastening portion (8) having a substantially semi-circular shape and in the region of the blade portion the upper faces of the reed tongues being slightly outwardly curved in cross section and the reed tongues at their free end (11) leaving exposed a narrow curved air gap (12) between one another and the reed tongues comprising reinforcing elements made of plastics material which extend substantially over the entire length of the blade portion, **characterised in that** in the transition region between the fastening portion (8) and the blade portion (9) on the upper face of the reed tongues (2, 3) a projection (7) is formed which forms a stop for a sleeve (5) which is able to be pushed from the end (6) of the reed tongues on the instrument side onto the superimposed reed tongues, and which in the shape thereof is adapted to the shape of the two superimposed reed tongues (2, 3), and **in that** the two reed tongues (2, 3) are positively connected together in the region of the fastening portions (8) by means of the sleeve (5) applied from the outside.

2. The double reed according to Claim 1, **characterised in that** the air guidance in the double reed is exclusively influenced by the shape of the reed tongues (2, 3).

3. The double reed according to one of Claims 1 to 2, **characterised in that** the reinforcing elements provided in the region of the blade portion (9) are formed as reinforcing ribs (13) extending in the longitudinal direction of the reed tongues (2, 3).

4. The double reed according to Claim 3, **characterised in that** the reinforcing ribs (13) extending in the longitudinal direction are arranged on the outer face of the reed tongues (2, 3).

5. The double reed according to Claim 3 or 4, **characterised in that** the reinforcing ribs (13) are formed from (carbon fibre) rods and/or springs (4) which are embedded in the base material of the reed tongues (2, 3) in the longitudinal direction.

6. The double reed according to one of Claims 1 or 2, **characterised in that** the sleeve (5) consists of a dimensionally stable material, in particular a metal material.

7. The double reed according to one of Claims 1 or 6, **characterised in that** the sleeve (5) is fixedly connected to the reed tongues (2, 3), in particular by adhesive bonding.

8. The double reed according to one of the preceding claims, **characterised in that** the reed tongues (2, 3) have a curvature in the longitudinal direction.

9. The double reed according to one of the preceding claims, **characterised in that** a thread winding or a cork encompassing the lower portion of the sleeve and/or the downwardly protruding fastening portion (8) of the reed tongues (2, 3) are attached to the lower end of the double reed (1).

## Revendications

1. Anche double pour instruments à vents, constituée de deux lamelles d'anche (2, 3) sensiblement identiques en matière plastique, qui sont reliées ensemble le long de leurs bords longitudinaux (10), les deux lamelles d'anche (2, 3) étant constituées chacune d'une partie de fixation (8) côté instrument et d'une partie lame (9) adjacente à cette dernière, dans la zone de la partie fixation (8), les lamelles d'anche présentant une forme sensiblement demi-ronde et dans la zone de la partie lame, les faces supérieures des lamelles d'anche étant légèrement bombées vers l'extérieur dans leur section transversale et sur leur extrémité libre (11), les lamelles d'anche laissant libre entre elles une mince fente d'aération (12) bombée et les lamelles d'anche comportant des éléments de renfort en matière plastique qui s'étendent sensiblement sur toute la longueur de la partie lame, **caractérisé en ce que** dans la zone de passage entre la partie fixation (8) et la partie lame (9), sur la face supérieure des lamelles d'anche (2, 3) est conçu un talon (7) qui forme une butée pour douille (5) susceptible d'être emboîtée à partir de l'extrémité (6) côté instrument des lamelles d'anche sur les lamelles d'anches superposées, qui par sa forme est adaptée à la forme des deux lamelles d'anche (2, 3) superposées et **en ce que** dans la zone des parties fixation (8), les deux lamelles d'anche (2, 3) sont reliées l'une à l'autre par complémentarité de forme par la douille (5) montée à partir de l'extérieur.

2. Anche double selon la revendication 1, **caractérisée en ce que** le guidage de l'air dans l'anche double est exclusivement influencé par la conformation des lamelles d'anche (2, 3).

3. Anche double selon l'une quelconque des revendications 1 à 2, **caractérisée en ce que** les éléments de renfort prévus dans la zone de la partie lame (9) sont conçus en tant que nervures de renfort (13) s'écoulant en direction longitudinale des lamelles d'anche (2, 3).

4. Anche double selon la revendication 3, **caractérisée en ce que** les nervures de renfort (13) s'écoulant en direction longitudinale sont placées sur la face extérieure des lamelles d'anche (2, 3).

5. Anche double selon la revendication 3 ou la revendication 4, **caractérisée en ce qu'**on forme les nervures de renfort (13) à partir de baguettes (en fibre de carbone) ou de ressorts (4) que l'on noie en direction longitudinale dans la matière de base des lamelles d'anche (2, 3).

6. Anche double selon l'une quelconque des revendications 1 ou 2, **caractérisée en ce que** la douille (5) est constituée d'un matériau indéformable, notamment d'une matière métallique.

7. Anche double selon l'une quelconque des revendications 1 ou 6, **caractérisée en ce que** la douille (5) est solidement reliée aux lamelles d'anche (2, 3) notamment par collage.

8. Anche double selon l'une quelconque des revendications précédentes, **caractérisée en ce qu'**en direction longitudinale, les lamelles d'anche (2, 3) comportent un bombement.

9. Anche double selon l'une quelconque des revendications précédentes, **caractérisée en ce que** sur l'extrémité inférieure de l'anche double (1) est monté un enroulement de fils ou un bouchon de liège recouvrant la partie inférieure de la douille et/ ou de la partie fixation (8) saillant vers l'avant des lamelles d'anche (2, 3).
